# EUROPÄISCHE PATENTANMELDUNG

(11) **EP 2 275 614 A2**
(43) Veröffentlichungstag der Anmeldung: **19.01.2011**
(21) Anmeldenummer: 10004857.8
(22) Anmeldetag: 08.05.2010
(51) Int. Cl.: E04F 15/02

(54) **Schalung aus Profilelementen**

(30) Priorität: 16.07.2009 DE 102009033388
(71) Anmelder: Pinufin Oberflächentechnik GmbH & Co. KG, 76189 Karlsruhe (DE)
(72) Erfinder: Franz, Michael, 86932 Pürgen (DE)
(74) Vertreter: Dziewior, Joachim

(57) **Zusammenfassung**

Bei einer auf einer Unterkonstruktion angeordneten Schalung aus Profilelementen, insbesondere einer aus Unter- und Deckbrettern bestehenden Boden-Deckel-Schalung, sind zunächst die Unterbretter (1) mit gegenseitigem Abstand auf der Unterkonstruktion (3) befestigt und anschließend die den Spalt zwischen den Unterbrettern (1) überdeckenden Deckbretter (2) mit der Unterkonstruktion (3) und/oder den Unterbrettern (1) verbunden. Hierzu dient ein Befestigungselement (4), das mit einem Fußteil (5) in einer vorzugsweise rechtwinkligen Verankerungsnut (6) der Unter- und Deckbretter (1,2) befestigbar ist, wobei das Befestigungselement (4) eine sich beidseits des Nutrandes erstreckende, am Unter- bzw. Deckbrett (1,2) sich abstützende Anlageplatte (7) aufweist. Das Befestigungsteil (4)weist ferner eine zur Anlageplatte (7) parallel ausgerichtete Halteleiste (8) sowie eine im wesentlichen U-profilförmige Halteklammer (9) auf, wobei die Halteleiste (8) und die Halteklammer (9) jeweils auf einem senkrecht von der Anlageplatte (7) abstehenden Distanzsteg (10) angeordnet sind und einer der beiden Schenkel der Halteklammer (9) in eine Aufnahmenut (11) an der zur Anlagefläche der Unterkonstruktion (3) senkrechten Stirnfläche greift.

## Beschreibung

Die Erfindung betrifft eine auf einer Unterkonstruktion angeordnete Schalung aus Profilelementen, insbesondere eine aus Unter- und Deckbrettern bestehende Boden- Deckel-Schalung, bei welcher zunächst die Unterbretter mit gegenseitigem Abstand auf der Unterkonstruktion befestigt und anschließend die den Spalt zwischen den Unterbrettern überdeckenden Deckbretter mit der Unterkonstruktion und/oder den Unterbrettern verbunden sind.

Derartige Schalungen dienen der Verkleidung von Wänden, Decken und dergleichen, wobei derartige Schalungen häufig so ausgeführt werden, dass deren Anbringung an die Unterkonstruktion möglichst unsichtbar bleibt.

Oftmals ist dies jedoch nur bedingt möglich, so dass - insbesondere bei einer Schalung der eingangs genannten Art - die Befestigung derart erfolgt, dass die Unter- und Deckbretter mittels einer von der Oberfläche eingebrachten Schraubverbindung an der Unterkonstruktion befestigt werden.

Neben dem eventuell störenden optischen Eindruck hat diese Befestigungsart jedoch den Nachteil, dass - jedenfalls im Außenbereich - hierdurch eine eventuell aufgebrachte witterungsbeständige Oberflächenbeschichtung der Profilelemente im Bereich der Schrauben lokal beschädigt wird, so dass dort mit dem Eindringen von Wasser und den daraus resultierenden Schäden gerechnet werden muss.

Hiervon ausgehend liegt der Erfindung die Aufgabe zu Grunde, eine Schalung der eingangs genannten Art so zu verbessern, dass eine Befestigung der Profilelemente an der Unterkonstruktion erreicht wird, durch die die Oberfläche der Profilelemente nicht beeinträchtigt wird, die im Übrigen unsichtbar ist und auch eine schnelle, einfache und kostengünstige Anbringung erlaubt.

Eine diese Aufgabe lösende Schalung ist gekennzeichnet durch ein Befestigungselement, das mit einem Fußteil in einer vorzugsweise rechtwinkligen Verankerungsnut der Unter- und Deckbretter befestigbar ist, wobei das Befestigungselement eine sich beidseits des Nutrandes erstreckende, am Unter- bzw. Deckbrett sich abstützende Anlageplatte aufweist, ferner eine zur Anlageplatte parallel ausgerichtete Halteleiste sowie eine im Wesentlichen U-profilförmige Halteklammer, wobei die Halteleiste und die Halteklammer jeweils auf einem senkrecht von der Anlageplatte abstehenden Distanzsteg angeordnet sind und einer der beiden Schenkel der beiden Halteklammern in eine Aufnahmenut oder hinter einen Falz an der zur Anlagefläche der Unterkonstruktion senkrechten Stirnfläche greift.

Der durch die Erfindung erreichte Vorteil besteht zunächst darin, dass die Befestigung sowohl der Unter- als auch der Deckbretter jeweils für sich mit einem einzigen Befestigungselement vorgenommen werden kann, so dass der Arbeitsablauf schon dadurch erleichtert wird, dass keine unterschiedlichen Befestigungselemente vorgehalten werden müssen. Die Verankerung des Befestigungselements erfolgt in einer im wesentlichen rechtwinkligen Verankerungsnut, die schnell und auf einfache Weise kostengünstig in die Unter- bzw. Deckbretter eingebracht werden kann, so dass diese Art der Schalung nicht nur preisgünstig herstellbar, sondern darüber hinaus auch schnell und einfach zu verarbeiten ist.

Um die universelle Einsetzbarkeit der Befestigungselemente ergibt sich gemäß bevorzugter Ausführungsform der Erfindung unter anderem dadurch, dass die Halteleiste und die Halteklammer in rechtwinklig zueinander verlaufende Richtung weisen.

Um den zuverlässigen Halt des Unterbrettes bei in das Deckbrett eingesetzem Befestigungselement zu gewährleisten, ist vorgesehen, dass der Abstand der Halteleiste von der Anlageplatte der Dicke des Unterbretts entspricht. In entsprechender Weise ist vorgesehen, dass auch der Abstand der beiden Schenkel der Haltekammer der Dicke des Unterbretts entspricht.

Schließlich sollte auch der Abstand der Aufnahme der Unterkonstruktion von deren Anlagefläche der Dicke des Unterbretts entsprechen, da dann ein sicherer Halt des Befestigungselements an der Unterkonstruktion unabhängig davon gewährleistet ist, ob dieses im Unter- oder im Deckbrett eingesetzt ist.

Um dem Befestigungselement ausreichende Stabilität zu bieten, ist im Rahmen der Erfindung vorgesehen, dass die beiden die Halteleiste und die Halteklammer tragenden Distanzstege rechtwinklig zueinander angeordnet und miteinander verbunden sind.

Um die Stabilität des Befestigungselements zu erhöhen, sieht die Erfindung vor, dass die beiden Distanzstege über eine senkrecht zu Ihnen ausgerichtete Versteifungsrippe miteinander verbunden sind.

In entsprechender Weise ist es zweckmäßig, wenn auch die Halteleiste und der Rücken der Halteklammer über eine senkrecht zu Ihnen ausgerichtete Versteifungsrippe miteinander verbunden sind.

Das Fußteil ist im Rahmen der Erfindung von einem Anschlussstift sowie zwei diametral vom Anschlusstift abstehenden Sperrklingen gebildet, die in Draufsicht eine symmetrische oder auch asymmetrische Gestalt aufweisen. Durch diese Sperrklingen wird eine zuverlässige und sichere Verankerung im Bereich des Nutbodens erreicht, in dem diese sich in die Nutwand einschneiden. Hierfür können je nach Materialbeschaffenheit unterschiedliche Formen der Sperrklingen von Vorteil sein; denkbar im Rahmen der Erfindung ist, dass die Sperrklingen eine dreieckige, rechteckige, runde, sichelförmige, trapezförmige oder vergleichbar ähnliche Gestalt besitzen.

Hierbei kann es weiter von Vorteil sein, wenn die Sperrklingen an ihrer der Anlageplatte zugewandten Oberfläche eine schraubenartig ausgebildete Abschrägung aufweisen, da sie hierdurch beim Eindrehen in die Nut hineingezogen werden und damit Zug auf die zu befestigenden Profilelemente ausüben. Diese Abschrägung kann hierbei sowohl eben als auch gewölbt ausgebildet sein.

Schließlich kann der Anschlussstift eine runde, ovale oder auch vieleckige Querschnittsform aufweisen.

Im folgenden wird die Erfindung anhand eines Ausführungsbeispiels näher erläutert; es zeigen:
- Fig. 1: eine perspektivische Darstellung der erfindungsgemäßen Schalung in der Art einer Boden-Deckel-Schalung,
- Fig. 2: eine Detaildarstellung eines Befestigungselements,
- Fig. 3: eine weitere Detaildarstellung,
- Fig. 4: eine Darstellung des Befestigungslements allein in unterschiedlichen Ansichten,
- Fig. 5: unterschiedliche Ausgestaltungen der Sperrklingen des Befestigungselements,
- Fig. 6: eine Schnittdarstellung des Gegenstand nach den Fig. 1 bis 3,
- Fig. 7: einen Montageschlüssel zur Anbringung der Befestigungselemente.

Die in der Zeichnung dargestellte Schalung ist ausgeführt als eine aus Unter- und Deckbrettern 1,2 bestehende Boden-Deckel-Schalung, die auf einer Unterkonstruktion 3 angeordnet ist. Bei derartigen Schalungen werden in der Regel zunächst die Unterbretter 1 mit gegenseitigem Abstand auf der Unterkonstruktion 3 befestigt und anschließend die den Spalt zwischen den Unterbrettern 1 überdeckenden Deckbretter 2 mit der Unterkonstruktion 3 und/oder den Deckbrettern 2 verbunden.

Zur Anbringung der Unter- und Deckbretter 1,2 an der Unterkonstruktion 3 dient ein Befestigungselement 4, das mit einem Fußteil 5 in einer vorzugsweise rechtwinkligen Verankerungsnut 6 der Unter- und Deckbretter 1,2 befestigbar ist. Dazu weist das Befestigungselement 4 eine sich beidseits des Nutrandes erstreckende, am Unter- bzw. Deckbrett 1,2 sich abstützende Anlageplatte 7 auf. Hierdurch wird insbesondere eine Stabilität des Befestigungselements 4 gegen Verkippen in der Nut 6 erreicht.

Parallel zur Anlageplatte 7 sind am Befestigungselement 4 sowohl eine Halteleiste 8 als auch eine im wesentlichen U-profilförmige Halteklammer 9 vorgesehen, wobei die Halteleiste 8 und die Halteklammer 9 jeweils auf einem senkrecht von der Anlageplatte 7 abstehenden Distanzsteg 10 angeordnet sind. Einer der beiden Schenkel der Halteklammer 9 ist dabei jeweils dafür vorgesehen, in eine Aufnahmenut 11 in der zur Anlagefläche der Unterkonstruktion 3 senkrechten Stirnfläche zu greifen.

Um die universelle Einsetzbarkeit des
Befestigungselements 4 zu gewährleisten, weisen die Halteleiste 8 und die Halteklammer 9 in rechtwinklig zueinander verlaufende Richtungen. Um im Übrigen das Befestigungslement 4 sowohl in den Unter- als auch den Deckbrettern 1,2 einsetzen und zum Eingriff an der Unterkonstruktion 3 bringen zu können, entspricht sowohl der Abstand der Halteleiste 8 von der Anlageplatte 7, ferner der Abstand der beiden Schenkel der Halteklammer 9 voneinander als auch der Abstand der Aufnahmenut 11 in der Unterkonstruktion 3 von deren Anlagefläche jeweils der Dicke des Unterbretts 1.

Wie sich weiter insbesondere aus der Fig. 5 ersehen lässt, sind die beiden die Halteleiste 8 und die Halteklammer 9 tragenden Distanzstege 10 rechtwinklig zueinander angeordnet und miteinander verbunden. Um die Stabilität des Befestigungselements 4 insgesamt zu erhöhen, sind die beiden Distanzstege 10 darüber hinaus über eine senkrecht zu Ihnen ausgerichtete Versteifungsrippe 12 miteinander verbunden. Zur weiteren Stabilitätserhöung sind auch die Halteleiste 8 und der Rücken der Halteklammer 8 über eine ebenfalls senkrecht zu ihnen ausgerichtete Versteifungsrippe 13 miteinander verbunden.

Das Fußteil 5 ist von einem Anschlussstift 14 sowie zwei diamentral vom Anschlussstift abstehenden Sperrklingen 15 gebildet, die - wie aus der Fig. 5 zu ersehen - in Draufsicht eine symmetrische oder auch asymmetrische Gestalt aufweisen können. Diese Sperrklingen 15 schneiden beim Verdrehen des Befestigungselements 4 und somit des Anschlußstifts 14 in die beiden Wandungen der Nut 6 ein und sorgen so für eine Verankerung. Vorzugsweise erfolgt eine Verdrehung um 90°, jedoch sind auch größere oder kleinere Winkel möglich. Wie dort im Einzelnen hervorgeht, können die Sperrklingen 15 eine dreieckige, rechteckige, runde, sichelförmige, trapezförmige oder vergleichbar ähnliche Gestalt besitzen.

Um das Befestigungselement 4 beim Einsetzen in die Nut 6 in Richtung des Nutbodens zu ziehen, so dass dadurch auch die Anlageplatte 7 in Berührung mit dem Unter- bzw. Deckbrett 1,2 kommt, können die Sperrklingen 15 an Ihrer der Anlageplatte 7 zugewandten Oberfläche eine schraubenartig ausgebildete Abschrägung aufweisen. Diese Abschrägung kann hierbei eben oder gewölbt ausgebildet sein.

Der Anschlusstift 14 wird bevorzugt eine runde oder ovale Querschnittsform aufweisen; ebenso ist es jedoch möglich, diesen auch vieleckig auszubilden.

In der Darstellung der Fig. 1 sind die unterschiedlichen Anschlussmöglichkeiten des Befestigungselements 4 dargestellt. Hierbei kann das Befestigungselement 4 im Deckbrett 2 verankert sein, dabei das Unterbrett 1 umschließen und somit beide an der Unterkonstruktion befestigen. Ebenso kann das Befestigungselement 4 am Unterbrett 1 angeschlossen sein und dieses für sich an der Unterkonstruktion 3 befestigen. Schließlich besteht auch die Möglichkeit, lediglich das Deck- und das Unterbrett 1,2 miteinander zu verbinden, wie dies im Detail nochmals in Fig. 3 dargestellt ist.

In Fig. 7 ist schließlich noch ein Montageschlüssel 16 gezeigt, der auf die Halteleiste 8 aufgeschoben werden kann und durch den verlängerten Hebelarm das Eindrehen des Befestigungselements 4 erleichtert.

## Patentansprüche

1. Auf einer Unterkonstruktion angeordnete Schalung aus Profilelementen, insbesondere eine aus Unter- und Deckbrettern bestehende Boden-Deckel-Schalung, bei welcher zunächst die Unterbretter (1) mit gegenseitigem Abstand auf der Unterkonstruktion (3) befestigt und anschließend die den Spalt zwischen den Unterbrettern (1) überdeckenden Deckbretter (2) mit der Unterkonstruktion (3) und/oder den Unterbrettern (1) verbunden sind, **gekennzeichnet durch** ein Befestigungselement (4), das mit einem Fußteil (5) in einer vorzugsweise rechtwinkligen
Verankerungsnut (6) der Unter- und Deckbretter (1,2) befestigbar ist, wobei das Befestigungselement (4) eine sich beidseits des Nutrandes erstreckende, am Unter- bzw. Deckbrett (1,2) sich abstützende Anlageplatte (7) aufweist, ferner eine zur Anlageplatte (7) parallel ausgerichtete Halteleiste (8) sowie eine im wesentlichen U-profilförmige Halteklammer (9), wobei die Halteleiste (8) und die Halteklammer (9) jeweils auf einem senkrecht von der Anlageplatte (7) abstehenden Distanzsteg (10) angeordnet sind und einer der beiden Schenkel der Halteklammer (9) in eine Aufnahmenut (11) oder hinter einen Falz an der zur Anlagefläche der Unterkonstruktion (3) senkrechten Stirnfläche greift.

2. Schalung nach Anspruch 1, **dadurch gekennzeichnet, daß** die Halteleiste (8) und die Halteklammer (9) in rechtwinklig zueinander verlaufende Richtung weisen.

3. Schalung nach Anspruch 1 oder 2, **dadurch gekennzeichnet, daß** der Abstand der Halteleiste (8) von der Anlageplatte (7) der Dicke des Unterbretts (1) entspricht.

4. Schalung nach einem der Ansprüche 1 bis 3, **dadurch gekennzeichnet, daß** der Abstand der beiden Schenkel der Halteklammer (9) der Dicke des Unterbretts (1) entspricht.

5. Schalung nach einem der Ansprüche 1 bis 4, **dadurch gekennzeichnet, daß** der Abstand der Aufnahmenut (11) in der Unterkonstruktion (3) von deren Anlagefläche der Dicke des Unterbretts (1) entspricht.

6. Schalung nach einem der Ansprüche 1 bis 5, **dadurch gekennzeichnet, daß** die beiden die Halteleiste (8) und die Halteklammer (9) tragenden Distanzstege (10) rechtwinklig zueinander angeordnet und miteinander verbunden sind.

7. Schalung nach Anspruch 6, **dadurch gekennzeichnet, daß** die beiden Distanzstege (10) über eine senkrecht zu ihnen ausgerichtete Versteifungsrippe (12) miteinander verbunden sind.

8. Schalung nach einem der Ansprüche 1 bis 7, **dadurch gekennzeichnet, daß** die Halteleiste (8) und der Rücken der Halteklammer (9) über eine senkrecht zu ihnen ausgerichtete Versteifungsrippe (13) miteinander verbunden sind.

9. Schalung nach einem der Ansprüche 1 bis 8, **dadurch gekennzeichnet, daß** das Fußteil (5) von einem Anschlußstift (14) sowie zwei diametral vom Anschlußstift (14) abstehenden Sperrklingen (15) gebildet ist, die in Draufsicht eine symmetrische oder auch asymmetrische Gestalt aufweisen.

10. Schalung nach Anspruch 9, **dadurch gekennzeichnet, dass** die Sperrklingen (15) eine dreiecke, rechteckige, runde, sichelförmige, trapezförmige oder vergleichbar ähnliche Gestalt besitzen.

11. Schalung nach Anspruch 9 oder 10, **dadurch gekennzeichnet, dass** die Sperrklingen (15) an ihrer der Aufnahmeplatte (7) zugewandten Oberfläche eine schraubenartig ausgebildete Abschrägung aufweisen.

12. Schalung nach Anspruch 11, **dadurch gekennzeichnet, dass** die Abschrägung eben oder gewölbt ausgebildet ist.

13. Schalung nach einem der Ansprüche 9 bis 12, **dadurch gekennzeichnet, dass** der Anschlußstift (14) eine runde, ovale oder vieleckige Querschnittsform aufweist.
